# FASCICULE DE BREVET EUROPEEN

(11) **EP 1 749 137 B1**
(45) Date de publication et mention de la délivrance du brevet: **24.09.2008**
(21) Numéro de dépôt: 05750338.5
(22) Date de dépôt: 19.05.2005
(51) Int. Cl.: E04B 5/40, E04B 5/29

(54) **DISPOSITIF DE CONNEXION POUR STRUCTURE COMPOSITE BETON/ACIER A DESTINATION DE PLANCHERS OU TOITURES**
VERBINDUNGSVORRICHTUNG FÜR EINE BETON/STAHL-VERBUNDSTRUKTUR FÜR DEN EINSATZ IN FUSSBÖDEN ODER DÄCHERN
CONNECTING DEVICE FOR A CONCRETE/STEEL COMPOSITE STRUCTURE FOR USE IN FLOORS OR ROOFS

(30) Priorité: 25.05.2004 EP 04447130
(43) Date de publication de la demande: 07.02.2007
(73) Titulaire: Arcelor Construction France S.A., 95200 Rueil Malmaison (FR)
(72) Inventeur: KERGEN, Richard, B-4347 FEXHE-LE-CLOCHER (BE); BORTOLOTTI, Emmanuel, B-4120 NEUPRE (BE)
(74) Mandataire: pronovem
(86) Numéro de dépôt international: PCT/BE2005/000079
(87) Numéro de publication internationale: WO 2005/116356

(56) Documents cités:
- WO-A-01/92659
- BE-A1- 773 565
- DE-U1- 29 922 297
- US-A- 2 284 923
- US-A- 3 701 225
- US-A- 4 259 822

## Description

### Objet de l'invention

La présente invention se rapporte à une structure métallique avec des éléments connecteurs et possiblement avec des obturateurs équipant, de préférence selon un mode partiellement préfabriqué, des dalles de plancher ou toiture à base de tôle profilées, de préférence à section trapézoïdale périodique et en acier, en vue de la jonction de celles-ci avec une structure porteuse principale réalisée en poutres ou poutrelles.

L'invention trouve aussi une application très avantageuse dans la réalisation de parkings et en particulier chaque fois que la mise en oeuvre de dalles de portée supérieure à 5 mètres est requise.

### Arrière-plan technologique et état de la technique

Il est bien connu que la réalisation par coffrage de dalles de plancher en béton, en appui sur une structure de poutres, nécessite la pose d'étais. Lors de la réalisation d'immeubles à étages, cet étayage est contraignant dans la mesure où le montage d'un étage supplémentaire requiert l'étayage à l'étage immédiatement inférieur, dont le plancher doit déjà être complètement solidifié.

L'utilisation de coffrages en tôles métalliques, généralement en acier, à profil trapézoïdal permet avantageusement de s'affranchir de cette contrainte et de réaliser plusieurs étages à la fois.

La connexion de tôles métalliques à profil trapézoïdal sur une structure est classiquement réalisée par simple pose avec une fixation sur la structure. Dans le cas de dalles de portée supérieure à 4-5 mètres, cette méthode devient rapidement inapplicablé dès que la hauteur des tôles profilées devient élevée. En effet, d'une part, il en résulte une consommation de hauteur importante puisque la hauteur de la dalle finale est égale à la somme des hauteurs de la poutre et de la tôle. D'autre part, il apparaît des problèmes de résistance dus à la localisation de la réaction d'appui, lors de la phase de bétonnage pendant laquelle la tôle reprend seule les charges dues au poids du béton et à la mise en oeuvre.

Différentes sortes de connecteurs ont été développés pour pallier ces inconvénients.

Dans la demande DE-A-30 04615, la rigidité de la dalle enrobée de béton est augmentée en noyant une paillasse métallique dans le béton au-dessus du profilé, la paillasse reposant sur la poutre de structure au moyen de chevilles.

Par ailleurs, dans le brevet US-A-6,112,482, on a proposé l'utilisation d'un diaphragme local comme appareil d'appui, reposant sur la semelle inférieure de la poutre support. Cette pièce complémentaire a une fonction de renforcement de la résistance de la structure, dans la mesure où elle permet de reprendre l'effort par le haut, en sommet d'onde. La tôle en métal est donc déposée sur cet appareil, ce qui a le mérite d'éviter la ruine locale par excès de compression dans la zone d'appui, tout en réduisant la hauteur totale de la dalle. Pour les structures composites en béton, ce diaphragme est directement utilisé comme obturateur pour lé béton en phase liquide. Ce dispositif présente en outre l'avantage de noyer la poutrelle de béton dans le cas d'un tel plancher mixte acier/béton, avec comme avantage supplémentaire d'augmenter la résistance au feu de la structure.

Cependant, cette technique présente le désavantage de nécessiter une poutrelle non standard dont la semelle inférieure est plus large que la semelle supérieure. De plus, la hauteur de la poutre se trouve limitée par la hauteur totale de la dalle. En raison de cette restriction, la portée de la poutre est limitée au même ordre de grandeur que celle de la tôle en métal. En outre, le diaphragme doit être posé sur chantier, ce qui représente également une opération coûteuse.

Une autre possibilité, proposée dans le document DE-A-42 15686, consiste à suspendre la tôle à des barrettes solidarisées à là semelle supérieure des poutre(lle)s et dépassant de celle-ci en porte-à-faux pour permettre précisément l'accrochage des tôles métalliques profilées de hauteur importante. Ces barrettes peuvent être soudées en atelier de préfabrication des poutrelles, avec un espacement régulier de telle sorte que la tôle en acier soit déposée directement sur ces barrettes au cours de la phase de chantier. D'autres systèmes de solidarisation tels que le rivetage, le soudage ou le sanglage des barrettes peuvent aussi être utilisés. Ce système permet d'éviter le poinçonnement local puisque la tôle est suspendue à la structure. Il possède également l'avantage de présenter une faible hauteur combinée totale puisque la hauteur de la tôle est reprise par la poutre, à l'exception de la hauteur des barrettes. La poutre utilisée dans ce cas peut être une poutre standard sans bétonnage dans les âmes ou une poutre standard avec bétonnage des âmes avant pose, dans le cas où les exigences au feu sont plus restrictives. Des poutres préfléchies sont également utilisables avec ce dispositif. Il n'y a donc pas de limitation de portée pour les poutres.

Dans le cas des structures mixtes acier/béton, des obturateurs doivent être disposés sur chantier. Les barrettes étant soudées directement sur la poutrelle, la manutention des poutrelles préfabriquées est rendue plus difficile. En effet, ces barrettes peuvent être abîmées lors du transport et du montage in situ. L'espacement des barrettes, déterminé en atelier de préfabrication, pose également certains problèmes de tolérance lors de la pose de la tôle sur la structure puisque les tolérances exigées à la préfabrication des poutres, qui sont faibles, diffèrent habituellement des tolérances dimensionnelles de fabrication de la tôle, qui sont assez élevées. Ces inconvénients nécessitent parfois de corriger les défauts constatés sur le chantier, ce qui représente un surcoût.

Encore une autre possibilité, relevée dans l'état de la technique, et décrite dans le brevet américain US-A-3,108,662, est d'utiliser des tôles profilées présentant des flancs d'onde relevés et recourbés vers l'intérieur des tôles le long des bords supérieurs longitudinaux, de manière à permettre le passage, sur toute la longueur de la tôle, de renforts tels que tubes ou ronds à béton, qui s'appuient en outre sur des poutrelles ou des murs de structure. Ce type de renfort permet d'augmenter sensiblement la résistance en flexion des tôles, de diminuer la flèche et par conséquent de supporter une charge totale de dalle plus élevée. Cette solution présente le désavantage d'être coûteuse dans la mesure où les tubes de renfort doivent s'étendre sur toute la longueur de la tôle profilée.

Le système par simple pose, avec fixation, ne constitue pas une liaison continue entre tôle et poutre. La tôle ne peut donc pas contreventer la poutre contre le déversement, grâce à un effet diaphragme tel que décrit dans le document US-A-6,112,482. Ainsi, que ce soit.dans le cas d'une structure sèche en l'absence de béton, soit dans la phase de construction dans laquelle le béton coulé n'est pas encore en résistance, avec une tendance au flambement de la poutre, ce manque de continuité n'exclut pas le risque de chute des tôles dans le cas d'un écartement accidentel des poutres avec rupture des connecteurs.

Dans le document US-A-2,284,923, on propose un coffrage en tôle sous forme de bacs, pour la réalisation de dalles mixte acier/béton, en appui supérieur sur des poutres de structure grâce à des tenons dépassants soudés sous les semelles supérieures des tôles. Ainsi les tôles sont suspendues à leurs extrémités, ce qui permet la réalisation d'un coffrage métallique rigide pour la réception du béton.

BE 773 565 A1 montre une structure métallique selon le préambule de la revendication 1.

### Buts de l'invention

La présente invention vise à fournir une solution qui ne présente pas les inconvénients de l'état de la technique.

Plus particulièrement, l'invention a pour but de fournir un dispositif simple, rationnel, résistant et bon marché de connexion de tôles trapézoïdales en métal, servant de base à une dalle de plancher ou toiture reposant sur une structure principale faite de poutres ou poutrelles.

L'invention a encore pour but de fournir un dispositif de connexion de tôles à des poutrelles, indépendant des différences de tolérances existant entre ces deux types d'éléments structuraux.

L'invention a pour but complémentaire de fournir un dispositif de connexion pouvant être monté sur les tôlés en atelier de préfabrication.

L'invention a encore pour but de fournir des obturateurs permettant de noyer de béton l'âme des poutrelles de la structure principale, et ainsi augmenter la résistance au feu.

L'invention a encore pour but de fournir un dispositif de connexion permettant d'éviter la chute desdites tôles en cas d'écartement accidentel des poutrelles dans le cas où le béton est inexistant ou encore liquide.

### Principaux éléments caractéristiques de l'invention

Un premier objet de la présente invention se rapporte à une structure métallique selon la revendication 1.
- Selon une modalité préférée de l'invention, le dispositif de connexion comporte en outre des moyens d'appui inférieur destinés à reposer sur une semelle inférieure de la poutre et montés pivotants autour d'une articulation.

Selon une modalité préférée de l'invention, chaque connecteur en bout se présente sous la forme d'un profilé muni à ladite extrémité dépassante d'un rabat latéral de longueur déterminée dans le sens longitudinal, faisant office de butée de positionnement pour ladite tôle individuelle.

Toujours avantageusement, les connecteurs sont préfixables par un moyen mécanique tel que clouage, clinchage ou rivetage, par fusion ou par collage, ou par une combinaison d'au moins deux de ces moyens, dans la partie supérieure de la tôle, directement sur la face inférieure de la semelle ou sur l'âme de celle-ci.

De préférence, les connecteurs ont une extension longitudinale inférieure à la longueur de la tôle, de préférence inférieure à la demi-longueur de la tôle.

Encore de préférence, les connecteurs comprennent une barrette pleine usinée dans la masse ou un tube, de préférence de section carrée ou rectangulaire, ou encore une pièce formée, par découpe et pliage, à partir d'une tôle plate.

De manière particulièrement avantageuse, les connecteurs préfixables en bout de tôle ont une hauteur d'au moins 10 mm par rapport à l'épaisseur de la tôle, de préférence sont doublés, disposés l'un sur l'autre de part et d'autre de la tôle et solidarisés éventuellement entre eux.

Selon une autre modalité préférée de l'invention, le dispositif de connexion comprend une articulation entre un premier et un deuxième élément d'appui inférieur, ladite articulation étant de préférence de type ourlet, charnière ou emboîtement articulé et étant apte à reprendre la charge de construction du plancher.

Selon une autre modalité préférée de l'invention, le premier moyen d'appui inférieur est monté en appui sur la tôle de plancher, tandis que le deuxième moyen d'appui inférieur est monté en appui sur la semelle inférieure de la poutre via un moyen d'arrêt, muni éventuellement d'une vis de réglage.

Avantageusement, le premier moyen d'appui inférieur comprend un moyen d'appui local pour répartir la charge sur les connecteurs et des ouvertures pour être enfilé sur lesdits connecteurs.

Toujours avantageusement, le premier moyen d'appui inférieur est en outre muni de rabats pour assurer l'étanchéité par rapport au plancher lors d'une coulée de béton.

Encore avantageusement, le deuxième moyen d'appui inférieur est muni d'au moins un rabat pour assurer l'étanchéité par rapport au plancher et de rabats sur chacun de ses côtés latéraux pour assurer la liaison entre desdits deuxièmes moyens contigus, cette liaison étant réalisable par un moyen mécanique tel que clouage, clinchage ou rivetage, par fusion ou par collage.

De préférence, le moyen d'appui inférieur est muni d'une patte constituant un élément d'arrêt par rapport à la semelle inférieure de la poutre.

De préférence, la structure métallique comprend une pluralité de poutres ou poutrelles de structure sur lesquelles s'appuient une pluralité de tôles profilées, de préférence de rapport hauteur/épaisseur supérieure à 100.

Avantageusement la structure comporte en outre une pluralité d'obturateurs en bout de tôle pour assurer l'étanchage lors du bétonnage d'une dalle composite et/ou des âmes des poutres.

De préférence, lesdits connecteurs et/ou obturateurs sont montables sur les tôles en atelier de préfabrication avant l'utilisation sur chantier.

Toujours de préférence, la structure comprend en outre une armature chapeau recouvrant chaque jonction entre une poutre et une tôle, destinée à être noyée dans un béton coulé après montage de la structure, ainsi que des armatures longitudinales.

D'autres objets de l'invention se rapportent à un plancher, une toiture et un parking comportant une dalle en béton coulée sur une structure métallique telle que décrite ci-dessus.

Un autre objet encore de la présente invention concerne un procédé de fabrication d'une structure métallique ou composite béton/métal, la structure métallique étant telle que décrite ci-dessus, caractérisé au moins par les étapes suivantes :
- des connecteurs en bout faisant office de moyens d'appui supérieur sont positionnés en atelier de préfabrication dans le sens longitudinal sur des tôles métalliques profilées de rapport hauteur/épaisseur supérieur à 100, en utilisant les butées précitées et fixés par un moyen mécanique, par exemple par clouage, clinchage ou rivetage, de préférence en utilisant un gabarit pour la réalisation sans mesure de la fixation mécanique, ou par fusion ou par collage, de préférence dans la partie supérieure de la tôle, directement sur la face inférieure de la semelle ou sur l'âme de celle-ci ;
- lesdites tôles munies de leurs moyens d'appui sont acheminées sur chantier et mises en place sur une ou plusieurs poutres ;
- des obturateurs de l'onde des tôles comprenant des flasques sont mis en place au voisinage de la jonction des poutres et des tôles ;
- les connecteurs des tôles sont fixés aux poutres par un moyen mécanique, par fusion ou par collage ;
- les obturateurs sont fixés aux poutres et/ou entre eux par un moyen mécanique, par fusion ou par collage ;
- un bétonnage des dalles de plancher ou toiture est réalisé pour les dalles mixtes à béton coulé présentant des exigences élevées de résistance au feu.

Selon une modalité avantageuse de réalisation du procédé, celui-ci est tel que :
- des moyens d'appui inférieur faisant également office d'obturateurs, pour le bétonnage des âmes des poutres, sont fixés en outre de manière transverse en bout de plancher, par un moyen mécanique, par fusion ou par collage ;
- lesdits moyens sont mis en place au voisinage de la jonction des poutres et des tôles ;
- éventuellement, lesdits moyens sont fixés aux poutres et/ou entre eux par un moyen mécanique, par fusion ou par collage, de préférence en réglant la répartition de charge entre les appuis supérieur et inférieur ;
- un bétonnage simultané des âmes des poutres et des dalles de plancher ou toiture est réalisé dans le cas des dalles mixtes à béton coulé présentant des exigences élevées de résistance au feu.

Toujours avantageusement, les obturateurs sont mis en place sur les tôles en atelier de préfabrication, préalablement à l'acheminement et au montage des planchers sur chantier.

### Brève description des figures

La figure 1.a représente schématiquement, selon une vue en perspective, la structure de plancher selon la présente invention, présentant des connecteurs à appuis supérieur et inférieur.

La figure 1.b représente schématiquement, selon une vue en coupe dans un axe transversal par rapport aux poutres, la structure de plancher de la figure 1.a.

La figure 1.c représente schématiquement la structure de plancher de la figure 1.a, selon une vue en coupe dans un axe longitudinal par rapport aux poutres.

La figure 2 représente schématiquement, selon une vue éclatée et en perspective, le dispositif de connexion pour la structure de plancher selon la présente invention.

Les figures 3.a à 3.c représentent schématiquement une forme d'exécution préférée où des connecteurs et obturateurs ont été préassemblés sur une tôle de plancher.

La figure 4 représente schématiquement les différents constituants possibles pour réaliser le dispositif de connexion selon la présente invention.

### Description d'une forme d'exécution préférée de l'invention

La présente invention propose une nouvelle technique et un dispositif d'accrochage de tôles métalliques profilées 1, ci-après appelées "plancher", de préférence en acier et à section trapézoïdale, de hauteur relativement élevée, sur des poutres ou poutrelles 2. Ainsi, les tôles métalliques profilées 1 constitutives des planchers précités ont généralement la forme de bacs en acier qui seront avantageusement galvanisés ou prélaqués pour présenter une bonne résistance contre la corrosion.

De la manière la plus générale illustrée sur les figures 1.a à 1.c, on utilise des connecteurs de suspension 3, directement fixés sur la tôle 1.

Ces connecteurs 3 ont une extrémité dépassant longitudinalement de la tôle 1 qui va servir d'appui supérieur sur la poutrelle 2. La liaison de cet appui supérieur avec la poutrelle 2 est assurée soit par un moyen mécanique, par exemple clou Hilti^{®}, soit par fusion, par exemple soudure par point, ou soit encore par collage. On utilisera aussi par exemple une fixation par rivets auto-poinçonneurs.

D'autre part, le dispositif de connexion présente une pièce pouvant jouer le rôle d'un obturateur comprenant un premier élément d'appui inférieur 7 monté pivotant autour d'une articulation 13, par exemple de type ourlet ou charnière, sur un deuxième élément d'appui inférieur 8. Le premier élément 7 de l'obturateur s'appuie sur la tôle de plancher 1, tandis que le deuxième élément 8 de l'obturateur s'appuie sur la semelle inférieure de la poutrelle 2. L'élément 8 est doté d'un élément d'arrêt 18 tel que représenté, complété éventuellement par une vis de réglage 19, ou de tout autre moyen d'arrêt tel qu'un coin, de manière à ajuster la répartition de charge entre les appuis inférieur et supérieur, grâce à l'inclinaison variable de l'élément 8.

La figure 2 montre une vue éclatée du plancher de l'invention qui présente des connecteurs 3 préassemblés faisant office d'appuis supérieurs, ainsi que des éléments obturateurs rapportés 7 et 8, connectés entre eux par l'articulation 13. Comme représenté à la figure 4, l'élément 7 est également doté d'un élément d'appui local 12 pour répartir la charge sur les connecteurs 3 et d'ouvertures 11 pour être enfilé au montage sur les mêmes connecteurs 3. L'élément 7 est en outre muni de rabats 14 pour assurer l'étanchéité par rapport au plancher 1 lors de la coulée de béton (Figure 4). De même, l'élément 8 est doté d'un rabat 15 pour assurer l'étanchéité par rapport au plancher 1 et de rabats 16 sur chacun de ses côtés latéraux pour assurer la liaison entre éléments 8 contigus (Figure 4). Cette liaison est réalisée par exemple par boulonnage, soudage par points, agrafage mécanique, clinchage, etc. Enfin, l'élément 8 est terminé par la patte 18 constituant l'élément d'arrêt par rapport à la semelle inférieure de la poutrelle 2.

De préférence, les pièces articulées 7 et 8 constituant l'appui inférieur du dispositif de l'invention sont montées sur le plancher avant la pose par simple enfilage sur les connecteurs 3 par les ouvertures 11.

Comme représenté sur les figure 3.a à 3.c, les connecteurs 3 sont de préférence solidarisés à la tôle 1 par préfabrication en atelier, ce qui permet d'éviter de réaliser l'opération sur chantier. Ainsi, le transport et la manutention des poutres préfabriquées 2 ne sont donc pas affectés par la présence d'un appareil d'appui ou de barrettes soudées sur ces dernières, comme dans l'état de la technique. La jonction (non représentée) avec la tôle 1 est par exemple une soudure par points, un assemblage mécanique, etc. Comme mentionné ci-dessus, la connexion avec la poutrelle 2 est réalisée lors du montage du plancher, par exemple sous forme d'une soudure par points, d'un clou Hilti^{®}, etc.

Les connecteurs 3 peuvent par exemple être usinés dans la masse à partir d'une barrette pleine, consister en un tube auquel une équerre est soudée ou encore consister en une pièce obtenue par découpe et pliage.

De manière particulièrement avantageuse, les connecteurs 3 seront constitués de profilés métalliques, de préférence en acier à haute résistance présentant, à leur extrémité dépassant de la tôle 1 et devant reposer sur la poutre 2, un rabat latéral 30 de longueur déterminée. Le rabat 30 peut très simplement être constitué d'un repliement de la tôle constituant le profilé. La longueur du rabat correspond exactement à la partie du connecteur qui dépasse de la tôle 1 après solidarisation à celle-ci. Le rabat fera donc office de butée de positionnement de la tôle très simple. En effet, le montage s'effectuera comme suit en atelier de préfabrication. La tôle 1 est amenée contre le rabat faisant office de butée. Ensuite, à l'aide d'un gabarit en tôle pliée (non représenté), dont la forme épouse celle de la tôle 1 et qui vient également se positionner à butée contre le bord du rabat 30, on fixe le connecteur 3 sur la tôle 1, par exemple au moyen de deux vis autoperçantes. L'utilisation d'un gabarit est très productive car elle ne requiert aucune mesure et empêche toute erreur de positionnement.

Afin d'éviter la ruine locale par excès de compression à l'appui, les connecteurs 3 sont fixés dans la zone supérieure de la tôle 1, soit directement sur la face inférieure de la semelles supérieure pliée de manière adéquate pour recevoir les connecteurs, soit sur l'âme.

La tôle 1 munie de connecteurs 3 est posée sur la poutre 2 sur le chantier même. Les pattes dépassantes des connecteurs 3 et solidaires initialement de la tôle peuvent alors être fixées sur la poutre par un moyen mécanique tel qu'un clou, par fusion ou encore par collage. La fixation des connecteurs 3 sur la poutre permet avantageusement la reprise des efforts horizontaux. Cette opération permet d'assurer la continuité de la liaison tôle/poutrelle, ce qui permet d'utiliser l'effet diaphragme (reprise des efforts horizontaux) de la tôle afin de limiter le déversement des poutrelles en l'absence de béton ou en phase de construction. Cette connexion améliore également la sécurité et évite la chute des tôles dans le cas d'un écartement accidentel des poutres.

Dans le cas d'exigences particulières à l'incendie et pour les dalles mixtes acier/béton, l'invention tire profit de la fonction d'obturation des pièces 7, 8, autorisant le bétonnage simultané de la dalle et des âmes des poutres 2 sur chantier. Ces obturateurs évitent donc la nécessité d'un bétonnage au sol des âmes des poutrelles puisque l'opération est simultanée avec celle de bétonnage de la dalle. En outre, des obturateurs préfabriqués peuvent être conçus pour rendre les planchers empilables sous forme de fagots, ce qui facilite leur manutention et leur transport.

Selon encore une autre modalité d'exécution préférée de l'invention, illustrée sur les figures 3 à 3.c, l'obturateur est constitué d'au moins deux pièces 6, 10 préassemblées sur le plancher ou posées au moment du chantier. Dans ce cas, l'appui est uniquement supérieur grâce aux connecteurs 3. Ces pièces 6, 10 sont des flasques qui peuvent être préassemblés sur la tôle 1 en atelier avec les appuis 3. Le flasque 6 obture l'onde de la tôle. Les obturateurs 6 sont présentés en vue détaillée sur la figure 4. Avantageusement, les flasques 6 présentent un certain angle d'inclinaison de la face d'obturation pour permettre un empilage des planchers préfabriqués, le pas d'empilage étant l'épaisseur des connecteurs 3. Par ailleurs, la face inférieure des connecteurs 3 coïncide avec le plan inférieur 20 de la pièce d'obturation 10, représentée à la figure 4.

Enfin, des armatures complémentaires 21, 22 peuvent être prévues en cas de dalle mixte, comme représenté sur les figures 1.a à 1.c et 2. En effet, en phase d'exploitation, des surcharges sollicitent la dalle, ce qui augmente l'effort à transmettre de la dalle à la poutre. L'appui supérieur assemblé à la tôle n'est en principe pas dimensionné pour de telles surcharges. Il faut donc renforcer le système existant. On utilise avantageusement à cet effet une "armature chapeau" 21 et des armatures transversales 22. L'armature chapeau est une armature dans la partie supérieure de la dalle, pliée comme montré sur la figure 2. On prévoit une armature chapeau 21 à chaque nervure du plancher. Celles-ci sont placées en même temps que les armatures longitudinales 22, avant de couler le béton dans lequel elles seront noyées. Cette armature chapeau prévient ainsi le risque de chute de la dalle de plancher et augmente la capacité à redistribuer les efforts dans la structure en cas de sollicitations accidentelles.

## Revendications

1. Structure métallique comprenant une poutre ou poutrelle de structure (2) sur laquelle s'appuie et est fixée une pluralité de tôles métalliques profilées (1), constituant un plancher, au moyen d'un dispositif de connexion de la poutre (2) à chaque tôle (1), comprenant des moyens d'appui supérieur (3), de préférence préassemblés sur le plancher et destinés à être fixés sur une semelle supérieure de la poutre (2), ces moyens d'appui supérieur (3) ayant la forme d'au moins un connecteur en bout (3) solidarisé à chaque tôle individuelle (1), **caractérisée en ce que** ledit connecteur (3) présente à une extrémité dépassant de la tôle (1) une butée (30) qui forme un appui dans le sens longitudinal du connecteur pour le positionnement de ladite extrémité contre la tôle, ledit connecteur (3) étant une pièce droite configurée pour dépasser longitudinalement de la tôle d'une longueur correspondant exactement à la longueur de la butée (30) dans le sens longitudinal du connecteur.

2. Structure selon la revendication 1,
**caractérisé en ce que** le dispositif de connexion comporte en outre des moyens d'appui inférieur (7,8) destinés à reposer sur une semelle inférieure de la poutre (2) et montés pivotants autour d'une articulation (13).

3. Structure selon la revendication 1 ou 2, **caractérisé en ce que** chaque connecteur en bout (3) se présente sous la forme d'un profilé muni à ladite extrémité dépassante longitudinalement d'un rabat latéral (30) de longueur déterminée dans le sens longitudinal, faisant office de butée de positionnement pour ladite tôle individuelle (1).

4. Structure selon la revendication 1, 2 ou 3, **caractérisé en ce que** les connecteurs (3) sont préfixés par un moyen mécanique tel que clouage, clinchage ou rivetage, par fusion ou par collage, ou par une combinaison d'au moins deux de ces moyens, dans la partie supérieure de la tôle (1), directement sur la face inférieure de la semelle ou sur l'âme de celle-ci.

5. Structure selon l'une quelconque des revendications précédentes, **caractérisé en ce que** les connecteurs (3) ont une extension longitudinale inférieure à la longueur de la tôle, de préférence inférieure à la demi-longueur de la tôle.

6. Structure selon l'une quelconque des revendications précédentes, **caractérisé en ce que** les connecteurs (3) comprennent une barrette pleine usinée dans la masse ou un tube, de préférence de section carrée ou rectangulaire, ou encore une pièce formée, par découpe et pliage, à partir d'une tôle plate.

7. Structure selon l'une quelconque des revendications précédentes, **caractérisé en ce que** les connecteurs (3) préfixés en bout de tôle ont une hauteur d'au moins 10 mm par rapport à l'épaisseur de la tôle, de préférence sont doublés, disposés l'un sur l'autre de part et d'autre de la tôle (1) et solidarisés éventuellement entre eux.

8. Structure selon l'une quelconque des revendications 2 à 7, **caractérisé en ce que** le dispositif de connexion comprend une articulation (13) entre un premier et un deuxième élément d'appui inférieur (7,8), ladite articulation étant de préférence de type ourlet, charnière ou emboîtement articulé et étant apte à reprendre la charge de construction du plancher.

9. Structure selon la revendication 8, **caractérisé en ce** le premier moyen d'appui inférieur (7) est monté en appui sur la tôle de plancher (1), tandis que le deuxième moyen d'appui inférieur (8) est monté en appui sur la semelle inférieure de la poutre (2) via un moyen d'arrêt (18), muni éventuellement d'une vis de réglage (19).

10. Structure selon la revendication 8 ou 9, **caractérisé en ce que** le premier moyen d'appui inférieur (7) comprend un moyen d'appui local (12) pour répartir la charge sur les connecteurs (3) et des ouvertures (11) pour être enfilé sur lesdits connecteurs (3).

11. Structure selon la revendication 8, 9 ou 10, **caractérisé en ce que** le premier moyen d'appui inférieur (7) est en outre muni de rabats (14) pour assurer l'étanchéité par rapport au plancher (1) lors d'une coulée de béton.

12. Structure selon l'une quelconque des revendications 8 à 11, **caractérisé en ce que** le deuxième moyen d'appui inférieur (8) est muni d'au moins un rabat (15) pour assurer l'étancheité par rapport au planchers (1) et de rabats (16) sur chacun de ses côtés latéraux pour assurer la liaison entre desdits deuxièmes moyens (8) contigus, cette liaison étant réalisable par un moyen mécanique tel que clouage, clinchage ou rivetage, par fusion ou par collage.

13. Structure selon la revendication 12, **caractérisé en ce que** le moyen d'appui inférieur (8) est muni d'une patte (18) constituant un élément d'arrêt par rapport à la semelle inférieure de la poutre (2).

14. Structure selon l'une quelconque des revendications précédentes, comprenant une pluralité de poutres ou poutrelles de structure (2) sur laquelle s'appuie et est fixée une pluralité de tôles métalliques profilées (1), de préférence de rapport hauteur/épaisseur supérieur à 100.

15. Structure selon la revendication 14, **caractérisée en ce qu'**elle comporte en outre une pluralité d'obturateurs (6,7,6,10) en bout de tôle (1) pour assurer l'étanchage lors du bétonnage d'une dalle composite et/ou des âmes des poutres.

16. Structure selon la revendication 14 ou 15, **caractérisée en ce que** lesdits connecteurs (3) et/ou obturateurs (6,7,8,10) sont montables sur les tôles (1) en atelier de préfabrication avant l'utilisation sur chantier.

17. Structure selon l'une quelconque des revendications 14 à 16, **caractérisée en ce qu'**elle comprend en outre une armature chapeau (21) recouvrant chaque jonction entre une poutre (2) et une tôle (1), destinée à être noyée dans un béton coulé après montage de la structure, ainsi que des armatures longitudinales (22).

18. Plancher comportant une dalle en béton coulée sur une structure métalliques selon l'une quelconque des revendications 24 à 17.

19. Toiture comportant une dalle en béton coulés sur une structure métallique selon l'une quelconque des revendication 14 à 17.

20. Parking comportant une dalle en béton coulée sur une structure métallique selon l'une quelconque des revendications 14 à 17.

21. Procédé de fabrication d'une structure métallique ou composite béton/métal, la structure métallique étant selon l'une quelconque des revendications 1 à 17, **caractérisé** au moins par les étapes suivantes :
- des connecteurs en bout (3) faisant office de moyens d'appui supérieur sont positionnés en atelier de préfabrication dans le sens longitudinal sur des tôles métalliques profilées (1) de rapport hauteur/épaisseur supérieur à 100, en utilisant les butées précitées (30) et fixés par un moyen mécanique, par exemple par clouage, clinchage ou rivetage, de préférence en utilisant un gabarit pour la réalisation sans mesure de la fixation mécanique, ou par fusion ou par collage, de préférence dans la partie supérieure de la tôle (1), directement sur la face inférieure de la semelle ou sur l'âme de celle-ci ;
- lesdites tôles (1) munies de leurs moyens d'appui (3) sont acheminées sur chantier et mises en place sur une ou plusieurs poutres (2) ;
- des obturateurs de l'onde des tôles (1) comprenant des flasques (6, 10) sont mis en place au voisinage de la jonction des poutres (2) et des tôles (1) ;
- les connecteurs (3) des tôles (1) sont fixés aux poutres (2) par un moyen mécanique, par fusion ou par collage ;
- les obturateurs (6,10) sont fixés aux poutres (2) et/ou entre eux par un moyen mécanique, par fusion ou par collage ;
- un bétonnage des dalles de plancher ou toiture est réalisé pour les dalles mixtes à béton coulé présentant des exigences élevées de résistance au feu.

22. Procédé selon la revendication 21, **caractérisé en ce que** :
- des moyens d'appui inférieur (7,8), faisant également office d'obturateurs pour le bétonnage des âmes des poutres (2), sont fixés en outre de manière transverse en bout de plancher, par un moyen mécanique, par fusion ou par collage ;
- lesdits moyens (7,8) sont mis en place au voisinage de la jonction des poutres (2) et des tôles (1) ;
- éventuellement, lesdits moyens (7,8) sont fixés aux poutres (2) et/ou entre eux par un moyen mécanique, par fusion ou par collage, de préférence en réglant la répartition de charge entre les appuis supérieur et inférieur ;
- un bétonnage simultané des âmes des outres et des dalles de plancher ou toiture est réalisé dans le cas des dalles mixtes à béton coulé présentant des exigences élevées de résistance au feu.

23. Procédé selon la revendication 21 ou 22, **caractérisé en ce que** les obturateurs (6,7,8,10) sont mis en place sur les tôles (1) en atelier de préfabrication, préalablement à l'acheminement et au montage des planchers (1) sur chantier.

## Claims

1. Metal structure comprising a structural beam or girder (2) to which a plurality of profiled metal plates (1) constituting a floor are fixed by means of a device for connecting the beam (2) to each plate (1), comprising upper bearing means (3), preferably preassembled with the floor and intended to be fixed to a top flange of the beam (2), these upper bearing means (3) having the shape of at least one end connector (3) secured to each individual plate (1), **characterized in that** the said connector (3) has, at an end protruding beyond the plate (1), a stop (30) which forms a support in the longitudinal direction of the connector for positioning the said end against the plate, the said connector (3) being an upright component configured to protrude longitudinally beyond the plate by a length that corresponds exactly to the length of the stop (30) in the longitudinal direction of the connector.

2. Structure according to Claim 1, **characterized in that** the connecting device further comprises lower bearing means (7, 8) intended to rest on a bottom flange of the beam (2) and mounted such that they can pivot about an articulation (13).

3. Structure according to Claim 1 or 2, **characterized in that** each end connector (3) is in the form of a profile equipped at the said longitudinally protruding end with a lateral flap (30) of a determined length in the longitudinal direction, acting as a positioning stop for positioning the said individual plate (1).

4. Structure according to Claim 1, 2 or 3, **characterized in that** the connectors (3) are prefixed by a mechanical means such as nailing, clinching or riveting, by fusion or by bonding, or by a combination of at least two of these means, into the upper part of the plate (1) directly on the underside of the flange or on the web thereof.

5. Structure according to any one of the preceding claims, **characterized in that** the connectors (3) have a longitudinal extension shorter than the length of the plate, preferably shorter than half the length of the plate.

6. Structure according to any one of the preceding claims, **characterized in that** the connectors (3) comprise a solid bar machined from solid or a tube, preferably of square or rectangular cross section, or alternatively a part formed from a flat plate by cutting and bending.

7. Structure according to any one of the preceding claims, **characterized in that** the connectors (3) prefixed to the end of the plate have a height of at least 10 mm with respect to the thickness of the plate, are preferably duplicated, positioned one on the other on each side of the plate (1) and possibly joined together.

8. Structure according to any one of Claims 2 to 7, **characterized in that** the connecting device comprises an articulation (13) between a first and a second lower bearing element (7, 8), the said articulation preferably being of the rolled edge, hinged or articulated nested joined type and being capable of taking up the construction load of the floor.

9. Structure according to Claim 8, **characterized in that** the first lower bearing means (7) is mounted bearing on the floor plate (1) while the second lower bearing means (8) is mounted bearing on the bottom flange of the beam (2) by an arresting means (18), possibly fitted with an adjusting screw (19).

10. Structure according to Claim 8 or 9, **characterized in that** the first lower bearing means (7) comprises a local bearing means (12) for spreading the load over the connectors (3) and openings (11) to be slipped over the said connectors (3).

11. Structure according to Claim 8, 9 or 10, **characterized in that** the first lower bearing means (7) is also equipped with flaps (14) to seal with respect to the floor (1) when concrete is poured.

12. Structure according to any one of Claims 8 to 11, **characterized in that** the second lower bearing means (8) is equipped with at least one flap (15) to seal with respect to the floor (1) and with flaps (16) on each of its lateral sides to provide a connection between contiguous said second means (8), this connection being achievable via a mechanical means such as nailing, clinching or riveting, fusion or bonding.

13. Structure according to Claim 12, **characterized in that** the lower bearing means (8) is equipped with a lug (18) constituting an arresting element with respect to the bottom flange of the beam (2).

14. Structure according to any one of the preceding claims, comprising a plurality of structural beams or girders (2) to which a plurality of profiled metal plates (1), preferably with a height/thickness ratio in excess of 100, bears and is fixed.

15. Structure according to Claim 14, **characterized in that** it further comprises a plurality of plate end (1) blanking pieces (6, 7, 8, 10) for sealing off a composite slab and/or the webs of the beams when applying the concrete.

16. Structure according to Claim 14 or 15, **characterized in that** the said connectors (3) and/or blanking pieces (6, 7, 8, 10) can be mounted on the plates (1) at the prefabrication workshop prior to use on site.

17. Structure according to any one of Claims 14 to 16, **characterized in that** it further comprises a cap reinforcement (21) covering each joint between a beam (2) and a plate (1) and intended to be embedded in a concrete poured after the structure has been erected, together with longitudinal reinforcements (22).

18. Floor comprising a concrete slab poured onto a metal structure according to any one of Claims 14 to 17.

19. Roof comprising a concrete slab poured onto a metal structure according to any one of Claims 14 to 17.

20. Car park comprising a concrete slab poured onto a metal structure according to any one of Claims 14 to 17.

21. Method of manufacturing a metal or concrete/metal composite structure, the metal structure being the metal structure according to any one of Claims 1 to 17, **characterized** at least by the following steps:
- end connectors (3) acting as upper bearing means are positioned at the prefabrication workshop in the longitudinal direction on profiled metal plates (1) of height/thickness ratio in excess of 100 using the aforementioned stops (30) and fixed by a mechanical means, for example by nailing, clinching or riveting, preferably using a jig so the mechanical attachment can be done without measurements, or by fusion or by bonding, preferably in the upper part of the plate (1), directly on the underside of the flange or on the web thereof;
- the said plates (1) equipped with their bearing means (3) are taken onto site and set in place on one or more beams (2);
- blanking pieces that blank off the wave of the plates (1) comprising end plates (6, 10) are fitted near the joints of the beams (2) and of the plates (1);
- connectors (3) of the plates (1) are fixed to the beams (2) by a mechanical means, by fusion or by bonding;
- the blanking pieces (6, 10) are fixed to the beams (2) and/or to one another by a mechanical means, by fusion or by bonding;
- the floor or roof slabs are coated with concrete in the case of poured concrete hybrid slabs that have higher fire-resistance requirements.

22. Method according to Claim 21, **characterized in that**:
- lower bearing means (7, 8) also acting as blanking pieces for applying concrete to the webs of the beams (2) are also fixed transversely at the ends of the floor, by mechanical means, by fusion or by bonding;
- the said means (7, 8) are fitted near the joints of the beams (2) and of the plates (1);
- the said means (7, 8) are possibly fixed to the beams (2) and/or together by a mechanical means, by fusion or by bonding, preferably adjusting the distribution of load between the upper and lower supports;
- simultaneous application of concrete to the webs of the beams and to the floor or roof slabs is performed in the case of poured concrete hybrid slabs with high fire resistance requirements.

23. Method according to Claim 21 or 22, **characterized in that** the blanking pieces (6, 7, 8, 10) are fitted to the plates (1) at the prefabrication workshop, before the floors (1) are taken onto and erected on site.

## Patentansprüche

1. Metallstruktur, mit einem Träger oder Strukturtragelement (2), an dem sich mehrere metallische Profilbleche (1), die einen Fußboden bilden, mittels einer Vorrichtung zum Verbinden des Trägers (2) mit jedem Blech (1) abstützen und daran befestigt sind, wobei die Vorrichtung obere Abstützmittel (3), die vorzugsweise an dem Boden vormontiert und dazu bestimmt sind, an einer oberen Sohle des Trägers (2) befestigt zu werden, enthält, wobei diese oberen Abstützmittel (3) die Form wenigstens eines Endverbinders (3) haben, der mit jedem einzelnen Blech (1) fest verbunden ist, **dadurch gekennzeichnet, dass** der Verbinder (3) an einem über das Blech (1) hinausgehenden Ende einen Anschlag (30) aufweist, der in der longitudinalen Richtung des Verbinders eine Abstützung für die Positionierung des Endes an dem Blech bildet, wobei der Verbinder (3) ein geradliniges Teil ist, das so konfiguriert ist, dass es von dem Blech um eine Länge, die genau der Länge des Anschlags (30) in der longitudinalen Richtung des Verbinders entspricht, longitudinal übersteht.

2. Struktur nach Anspruch 1, **dadurch gekennzeichnet, dass** die Verbindungsvorrichtung außerdem untere Abstützmittel (7, 8) enthält, die dazu bestimmt sind, auf einer unteren Sohle des Trägers (2) zu liegen und um ein Gelenk (13) schwenkbar angebracht sind.

3. Struktur nach Anspruch 1 oder 2, **dadurch gekennzeichnet, dass** jeder Endverbinder (3) die Form eines Profils aufweist, das an dem longitudinal vorstehenden Ende eine seitliche Klappe (30) mit in der longitudinalen Richtung bestimmter Länge versehen ist, die als Positionierungsanschlag für das einzelne Blech (1) dient.

4. Struktur nach Anspruch 1, 2 oder 3, **dadurch gekennzeichnet, dass** die Verbinder (3) durch ein mechanisches Mittel wie etwa eine Nagelung, Verklinkung oder Vernietung, durch Schmelzen oder Kleben oder durch eine Kombination aus wenigstens zwei dieser Mittel im oberen Teil des Blechs (1) direkt auf der Unterseite der Sohle oder auf dem Kern derselben vorbefestigt sind.

5. Struktur nach einem der vorhergehenden Ansprüche, **dadurch gekennzeichnet, dass** die Verbinder (3) eine longitudinale Erstreckung haben, die kleiner ist als die Länge des Blechs, vorzugsweise kleiner als die halbe Länge des Blechs.

6. Struktur nach einem der vorhergehenden Ansprüche, **dadurch gekennzeichnet, dass** die Verbinder (3) einen aus der Masse bearbeiteten Vollstab oder ein Rohr vorzugsweise mit quadratischem oder rechtwinkligem Querschnitt oder ein Teil, das durch Stanzen und Falzen aus einem ebenen Blech gebildet ist, enthalten.

7. Struktur nach einem der vorhergehenden Ansprüche, **dadurch gekennzeichnet, dass** die Verbinder (3), die im Voraus am Ende des Blechs befestigt worden sind, eine Höhe von wenigstens 10 mm in Bezug auf die Dicke des Blechs haben und vorzugsweise aufgedoppelt sind und übereinander beiderseits des Blechs (1) angeordnet und eventuell miteinander fest verbunden sind.

8. Struktur nach einem der Ansprüche 2 bis 7, **dadurch gekennzeichnet, dass** die Verbindungsvorrichtung ein Gelenk (13) zwischen einem ersten und einem zweiten unteren Abstützelement (7, 8) aufweist, wobei das Gelenk vorzugsweise vom Typ Saum, Scharnier oder gelenkige Einfügung ist und die Last der Bodenkonstruktion aufnehmen kann.

9. Struktur nach Anspruch 8, **dadurch gekennzeichnet, dass** das erste untere Abstützmittel (7) an dem Bodenblech (1) abstützend angebracht ist, während das zweite untere Abstützmittel (8) an der unteren Sohle des Trägers (2) über ein Anschlagmittel (18), das eventuell mit einer Stellschraube (19) versehen ist, abstützend angebracht ist.

10. Struktur nach Anspruch 8 oder 9, **dadurch gekennzeichnet, dass** das erste untere Abstützmittel (7) ein lokales Abstützmittel (12) aufweist, um die Last auf die Verbinder (3) zu verteilen, und Öffnungen (11) aufweist, um auf die Verbinder (3) aufgefädelt zu werden.

11. Struktur nach Anspruch 8, 9 oder 10, **dadurch gekennzeichnet, dass** das erste untere Abstützmittel (7) außerdem mit Klappen (14) versehen ist, um die Dichtigkeit in Bezug auf den Boden (1) bei einer Betonschüttung zu gewährleisten.

12. Struktur nach einem der Ansprüche 8 bis 11, **dadurch gekennzeichnet, dass** das zweite untere Abstützmittel (8) versehen ist mit wenigstens einer Klappe (15), um die Dichtigkeit in Bezug auf den Boden (1) zu gewährleisten, und mit Klappen (16) an jeder seiner Seiten, um die Verbindung mit dem zweiten angrenzenden Mittel (8) zu gewährleisten, wobei diese Verbindung durch ein mechanisches Mittel wie etwa eine Vernagelung, eine Verklinkung oder Vernietung, durch Schmelzen oder durch Kleben verwirklicht werden kann.

13. Struktur nach Anspruch 12, **dadurch gekennzeichnet, dass** das untere Abstützmittel (8) mit einem Ansatz (18) versehen ist, der ein Anschlagelement in Bezug auf die untere Sohle des Trägers (2) bildet.

14. Struktur nach einem der vorhergehenden Ansprüche, mit mehreren Trägern oder Strukturtragelementen (2), an denen sich mehrere metallische Profilbleche (1) vorzugsweise mit einem Höhen/Dicken-Verhältnis von mehr als 100 abstützen und daran befestigt sind.

15. Struktur nach Anspruch 14, **dadurch gekennzeichnet, dass** sie außerdem mehrere Abschlussblenden(6, 7, 8, 10) des Blechs (1) aufweist, um die Dichtigkeit beim Betonieren einer Verbundplatte und/oder von Trägerkernen zu gewährleisten.

16. Struktur nach Anspruch 14 oder 15, **dadurch gekennzeichnet, dass** die Verbinder (3) und/oder Blenden (6, 7, 8, 10) an den Blechen (1) in der Vorfertigungswerkstatt montierbar sind, bevor sie auf der Baustelle verwendet werden.

17. Struktur nach einem der Ansprüche 14 bis 16, **dadurch gekennzeichnet, dass** sie außerdem eine Abdeckbewehrung (21) aufweist, die jede Verbindungsstelle zwischen einem Träger (2) und einem Blech (1) abdeckt und dazu vorgesehen ist, in einen gegossenen Beton nach der Montage der Struktur eingetaucht zu werden, sowie longitudinale Bewehrungen (22) aufweist.

18. Boden, der eine Platte aus gegossenem Beton auf einer Metallstruktur nach einem der Ansprüche 14 bis 17 enthält.

19. Dach, das eine Platte aus gegossenem Beton auf einer Metallstruktur nach einem der Ansprüche 14 bis 17 enthält.

20. Parkplatz, der eine Platte aus gegossenem Beton auf einer Metallstruktur nach einem der Ansprüche 14 bis 17 enthält.

21. Verfahren zum Herstellen einer Metallstruktur oder Beton/Metall-Verbundstruktur, wobei die Metallstruktur wie in einem der Ansprüche 1 bis 17 definiert beschaffen ist, **gekennzeichnet durch** zumindest die folgenden Schritte:
- Positionieren von Endverbindern (3), die als obere Abstützmittel dienen, in der Vorfertigungswerkstatt in der longitudinalen Richtung auf den metallischen Profilblechen (1) mit einem Höhen/Dicken-Verhältnis von mehr als 100 unter Verwendung der oben genannten Anschläge (30) und Fixieren der Endverbinder (3) **durch** ein mechanisches Mittel, beispielsweise **durch** Vernagelung, Verklinkung oder Vernietung vorzugsweise unter Verwendung einer Schablone für die Herstellung ohne Messen der mechanischen Fixierung oder **durch** Schmelzen oder **durch** Kleben, vorzugsweise im oberen Teil des Blechs (1) direkt auf der Unterseite der Sohle oder des Kerns desselben;
- Transportieren der mit ihren Abstützmitteln (3) versehenen Bleche (1) auf die Baustelle und Anordnen der Bleche (1) auf einem oder auf mehreren Trägern (2);
- Anordnen von Blenden (6, 10) für die Wellenlinie der Bleche (1), die Flansche aufweisen, in der Nähe der Verbindungsstelle der Träger (2) und der Bleche (1);
- Befestigen der Verbinder (3) der Bleche (1) an den Trägern (2) **durch** ein mechanisches Mittel, **durch** Schmelzen oder **durch** Kleben;
- Befestigen der Blenden (6, 10) an den Trägern (2) und/oder aneinander **durch** ein mechanisches Mittel, **durch** Schmelzen oder **durch** Kleben;
- Ausführen eines Betonierens der Boden- oder Dachplatten **durch** die gemischten Platten aus gegossenem Beton, die erhöhte Feuerbeständigkeitsanforderungen erfüllen.

22. Verfahren nach Anspruch 21, **dadurch gekennzeichnet, dass**:
- außerdem untere Abstützmittel (7, 8), die auch als Blenden zum Betonieren der Kerne der Träger (2) dienen, transversal am Ende des Bodens durch ein mechanisches Mittel, durch Schmelzen oder durch Kleben befestigt werden;
- die Mittel (7, 8) in der Nähe der Verbindungsstelle der Träger (2) und der Bleche (1) angeordnet werden;
- eventuell die Mittel (7, 8) an den Trägern (2) und/oder aneinander durch ein mechanisches Mittel, durch Schmelzen oder durch Kleben befestigt werden, indem die Verteilung der Last zwischen den oberen und unteren Abstützungen gesteuert wird;
- ein gleichzeitiges Betonieren der Kerne der Träger und der Boden- oder Dächplatten im Fall gemischter Platten aus gegossenem Beton, die erhöhte Feuerbeständigkeitsanforderungen aufweisen, ausgeführt wird.

23. Verfahren nach Anspruch 21 oder 22, **dadurch gekennzeichnet, dass** die Blenden (6, 7, 8, 10) auf den Blechen (1) in der Vorfertigungswerkstatt vor der Beförderung und der Montage der Böden (1) auf die Baustelle angeordnet werden.
